# FASCICULE DE BREVET EUROPEEN

(11) **EP 3 377 204 B1**
(45) Date de publication et mention de la délivrance du brevet: **25.12.2019**
(21) Numéro de dépôt: 16806262.8
(22) Date de dépôt: 08.11.2016
(51) Int. Cl.: B01F 3/08, B01F 13/00, B01F 5/04

(54) **PROCEDE ET DISPOSITIF DE FABRICATION D'EMULSIONS**
VERFAHREN UND VORRICHTUNG ZUR HERSTELLUNG VON EMULSIONEN
METHOD AND APPARATUS FOR FORMING EMULSIONS

(30) Priorité: 18.11.2015 FR 1561082
(43) Date de publication de la demande: 26.09.2018
(73) Titulaire: Centre National de la Recherche Scientifique, 75016 Paris (FR); Institut National de la Santé et de la Recherche Médicale, 75013 Paris (FR); Ecole Supérieure de Physique et de Chimie Industrielles de la Ville de Paris, 75005 Paris (FR)
(72) Inventeur: COUTURE, Olivier, 92130 Issy les Moulineaux (FR); TANTER, Mickael, 92220 Bagneux (FR); ERRICO, Claudia, 75018 Paris (FR)
(74) Mandataire: Priori, Enrico
(86) Numéro de dépôt international: PCT/FR2016/052890
(87) Numéro de publication internationale: WO 2017/085373

(56) Documents cités:
- EP-A2- 1 197 262
- WO-A1-2006/039568

## Description

### DOMAINE DE L'INVENTION

La présente invention est relative aux procédés et dispositifs de fabrication d'émulsions.

### ARRIERE PLAN DE L'INVENTION

On utilise largement les émulsions, par exemple des micro ou nano-émulsions, notamment dans les applications médicales. A titre d'exemple, on utilise des émulsions activables par ultrasons qui sont destinées à transporter par exemple un médicament ou un marqueur dans le corps humain pour l'activer localement dans une zone cible. Le document WO2011007082A1 donne un exemple d'une telle émulsion qui est particulièrement efficace.

Malheureusement, les procédés de fabrication d'émulsion utilisés jusqu'ici ne donnent pas entièrement satisfaction. Les procédés utilisés sont généralement lents, par exemple lorsqu'on utilise un microcanal unique fonctionnant par focalisation hydrodynamique.

Des tentatives ont été effectuées pour augmenter la production (voir par exemple Cohen et al., "Parallelised production of fine and calibrated émulsions by coupling flow-focusing technique and partial wetting phenomenon." Microfluidics and Nanofluidics 17, no. 5 (2014): 959-966), mais ces tentatives ont abouti à des dispositifs microfluidiques peu fiables, sujets au blocage.

Les documents WO2006/039568 et EP1197262A2 présentent des dispositifs microfluidiques sujets aux mêmes difficultés.

### OBJETS ET RESUME DE L'INVENTION

La présente invention a donc pour objet de proposer un procédé de fabrication d'émulsions qui à la fois permette de produire de plus grandes quantités d'émulsion et soit fiable.

A cet effet, l'invention propose un procédé microfluidique de fabrication d'une émulsion comprenant des gouttes en émulsion dans une solution externe, les gouttes contenant un fluide, procédé dans lequel:
- on fait circuler le fluide le long d'un premier canal principal,
- on prélève une partie du fluide circulant dans le premier canal principal, par une pluralité de microcanaux disposés le long du premier canal principal, qui communiquent chacun individuellement avec ledit premier canal principal et débouchent chacun individuellement dans un espace rempli de solution externe, le premier canal principal étant maintenu à une pression supérieure audit espace rempli de solution externe, le premier canal principal ayant une section de passage au moins 5 fois supérieure à chaque microcanal,
- on forme les gouttes lorsque le fluide passe de chaque microcanal dans ledit espace rempli de solution externe,
procédé dans lequel on fait circuler le fluide le long du premier canal principal entre un premier réservoir et un deuxième réservoir maintenus en surpression respectivement à une première pression et à une deuxième pression différente de la première pression, les première et deuxième pressions étant supérieures à la pression atmosphérique, et on fait circuler alternativement le fluide en sens opposés le long du premier canal principal, en faisant varier les première et deuxième pressions de façon que la première pression soit alternativement supérieure et inférieure à la deuxième pression.

Grâce à ces dispositions, le premier canal principal constitue une rivière au sens microfluidique, qui nettoie en permanence l'embouchure des microcanaux dans le premier canal principal, évitant ainsi les le blocage des microcanaux par d'éventuels débris ou similaires.

Dans divers modes de réalisation du procédé selon l'invention, on peut éventuellement avoir recours en outre à l'une et/ou à l'autre des dispositions suivantes :
- ledit espace rempli de solution externe est un deuxième canal principal et on fait circuler la solution externe le long dudit deuxième canal principal, le deuxième canal principal ayant une section de passage au moins 5 fois supérieure à chaque microcanal : cette disposition permet également de nettoyer en permanence le débouché des microcanaux dans le deuxième canal principal ;
- on fait circuler la solution externe le long du deuxième canal principal entre un troisième réservoir et un quatrième réservoir maintenus en surpression respectivement à une troisième pression et à une quatrième pression différente de la troisième pression, les troisième et quatrième pressions étant supérieures à la pression atmosphérique, et on fait circuler alternativement la solution externe en sens opposés le long du deuxième canal principal, en faisant varier les troisième et quatrième pressions de façon que la troisième pression soit alternativement supérieure et inférieure à la quatrième pression : cette disposition permet de garantir l'absence de pollution de l'émulsion réalisée, puisque la fabrication a lieu en surpression sans ouverture des troisième et quatrième réservoirs ;
- les gouttes ont un diamètre inférieur à 20 µm et le fluide contient des nanogouttes ayant un diamètre inférieur à 5 µm ;
- la solution externe contient un agent tensioactif.

Par ailleurs, l'invention a également pour objet un dispositif microfluidique de fabrication d'une émulsion comprenant des gouttes en émulsion dans une solution externe, les gouttes contenant un fluide,
le dispositif comprenant:
- un premier canal principal rempli de fluide et reliant entre eux un premier réservoir et un deuxième réservoir,
- des moyens pour faire circuler le fluide le long du premier canal principal,
- un espace rempli de solution externe,
- une pluralité de microcanaux disposés le long du premier canal principal, qui communiquent chacun individuellement avec ledit premier canal principal et débouchent chacun individuellement dans ledit espace rempli de solution externe (2), lesdits microcanaux étant adaptés pour former les gouttes dans l'espace rempli de solution externe, le premier canal principal ayant une section de passage au moins 5fois supérieure à chaque microcanal,
- des moyens de mise en pression pour maintenir le premier canal principal à une pression supérieure audit espace rempli de solution externe,
les moyens de mise en pression étant adaptés pour maintenir le premier réservoir et le deuxième réservoir en surpression, respectivement à une première pression et à une deuxième pression différente de la première pression, les première et deuxième pressions étant supérieures à la pression atmosphérique, et les moyens de mise en pression étant prévus pour faire circuler alternativement le fluide en sens opposés le long du premier canal principal, en faisant varier les première et deuxième pressions de façon que la première pression soit alternativement supérieure et inférieure à la deuxième pression.

Dans divers modes de réalisation du dispositif microfluidique selon l'invention, on peut éventuellement avoir recours en outre à l'une et/ou à l'autre des dispositions suivantes :
- ledit espace rempli de solution externe est un deuxième canal principal et le dispositif microfluidique comporte des moyens pour faire circuler la solution externe le long dudit deuxième canal principal, le deuxième canal principal ayant une section de passage au moins 10 fois supérieure à chaque microcanal ;
- le deuxième canal principal relie entre eux un troisième réservoir et un quatrième réservoir et le dispositif microfluidique comporte des moyens de mise en pression pour maintenir le troisième réservoir et le quatrième réservoir en surpression, respectivement à une troisième pression et à une quatrième pression différente de la troisième pression, les troisième et quatrième pressions étant supérieures à la pression atmosphérique, et les moyens de mise en pression sont prévus pour faire circuler alternativement la solution externe en sens opposés le long du deuxième canal principal, en faisant varier les troisième et quatrième pressions de façon que la troisième pression soit alternativement supérieure et inférieure à la quatrième pression.

### BREVE DESCRIPTION DES DESSINS

D'autres caractéristiques et avantages de l'invention apparaîtront au cours de la description suivante d'un de ses modes de réalisation, donné à titre d'exemple non limitatif, en regard des dessins joints.

Sur les dessins :
- la figure 1 est une vue schématique d'une microparticule en émulsion dans une solution aqueuse, pouvant être obtenue par un procédé selon une forme de réalisation de l'invention,
- la figure 2 est un schéma de principe d'un exemple de dispositif microfluidique selon une forme de réalisation de l'invention,
- la figure 3 est une vue de détail de la figure 2, et
- la figure 4 montre des nanoparticules en émulsion dans le fluide de départ utilisé dans le dispositif des figures 2 et 3.

### DESCRIPTION PLUS DETAILLEE

Sur les différentes figures, les mêmes références désignent des éléments identiques ou similaires.

La présente invention propose un procédé et un dispositif pour réaliser des émulsions.

A titre d'exemple, le procédé et le dispositif de l'invention sont particulièrement adaptés pour réaliser des émulsions doubles telle que celle schématisée sur la figure 1, mais le procédé et le dispositif de l'invention sont également utilisables pour fabriquer d'autres types d'émulsions, notamment des émulsions simples.

Comme représenté schématiquement sur la figure 1, cette émulsion double, qui est décrite plus en détail dans le document WO2011007082A1, contient une émulsion secondaire de microgouttes 1 dans une solution aqueuse 2, ces microparticules 1 ayant un diamètre D inférieur à 20 µm. Une seule des microparticules 1 est représentée sur la figure 1 par mesure de simplicité.

Les microgouttes 1 comprennent une paroi externe 4 sensiblement sphérique, réalisée par un premier émulsifiant, notamment un surfactant tel que par exemple le « Pluronic F68 » ®.

Cette paroi externe 4 encapsule un liquide précurseur gazeux 3 vaporisable par ultrasons (ou plus généralement un composé activable par ultrasons) contenant une émulsion primaire de nanogouttes 5 ayant un diamètre inférieur à 5 µm, de préférence de 0,3 à 1 µm. Le précurseur gazeux peut être une huile fluorée, notamment un perfluorocarbone, par exemple du perfluorohexane ou le perfluoropentane.

Ces nanoparticules 5 présentent chacune une paroi externe 7 sensiblement sphérique qui est formée par un deuxième émulsifiant, par exemple un surfactant fluoré tel que du poly(perfluoropropylène glycol) carboxylate (commercialisé par la société Du Pont sous la marque « Krytox 157 FSH » ®).

La paroi externe 7 encapsule un liquide interne 6, par exemple de l'eau ou plus généralement une solution aqueuse, qui contient un agent actif, notamment un marqueur ou un médicament.

Plus précisément, l'agent actif peut être :
- un marqueur choisi notamment parmi les colorants optiques (par exemple la fluorescéine) et les agents de contraste pour imagerie médicale (notamment agents de contraste pour IRM, rayons X, ultrasons ou autres);
- un marqueur destiné à servir de cible pour un agent thérapeutique ;
- un agent thérapeutique choisi notamment parmi les agents de chimiothérapie anticancéreuse, des médicaments antivasculaires, des toxines et l'ARN messager, l'ADN, etc.

Cette émulsion double peut être fabriquée à l'aide du dispositif microfluidique 10 des figures 2 à 4, qui est également utilisable pour réaliser d'autres types d'émulsions, en particulier toute émulsion comprenant des gouttes 1 en émulsion dans une solution externe 2, les gouttes contenant un fluide 3 (liquide ou gazeux).

Le dispositif microfluidique 10 comprend:
- un premier canal principal 11 (aussi appelé « rivière » en langage de microfluidique) rempli de fluide 3,
- des moyens 22-24 pour on faire circuler le fluide 3 le long du premier canal principal 11 en créant des différences de pression,
- un espace 12 rempli de solution externe 2,
- une pluralité de microcanaux 13 disposés le long du premier canal principal 11, qui communiquent chacun individuellement avec ledit premier canal principal 11 et débouchent chacun individuellement dans ledit espace 12 rempli de solution externe 2,
- des moyens de mise en pression 22-26 pour maintenir le premier canal principal 11 une pression supérieure audit espace 12 rempli de solution externe.

Le premier canal principal 11 et les microcanaux 13 peuvent par exemple être gravés dans une plaque de verre, polydimethylsiloxane ou autre, recouverte par une plaque de fermeture en verre, polydimethylsiloxane ou autre.

Le fluide 3 du premier canal principal 11 est additionné des nanogouttes 5 dans le cas où on forme l'émulsion double susmentionnée.

La solution externe 2 peut être additionnée de tensioactif, de façon le fluide 3 forme des gouttes 1 en sortie des microcanaux, à son arrivée dans l'espace 12 rempli de solution externe.

Les microcanaux 13 sont de section bien plus faible que le premier canal principal 11, par exemple moins de 20% de la section du premier canal principal 11. Les microcanaux ont généralement une largeur inférieure à 10 µm et une profondeur inférieure à 10 µm.

Les microcanaux 13 sont en grand nombre, par exemple plus de 100 voire plusieurs centaines (seule une partie de ces microcanaux est représentée sur les figures 2 et 3).

Grâce à la circulation de fluide dans le premier canal principal 11, on limite ou évite le bouchage des microcanaux 13 notamment par des nanogouttes.

Avantageusement, ledit espace rempli de solution externe 2 peut être un deuxième canal principal 12 (aussi appelé « rivière » en langage de microfluidique) et le dispositif microfluidique comporte des moyens 22, 25, 26 pour faire circuler la solution externe 2 le long dudit deuxième canal principal 12, ce qui contribue également à éviter le bouchage des microcanaux 13.

Le deuxième canal principal 12 peut per exemple être gravé dans la plaque de verre susmentionnée, recouverte par une plaque de verre de fermeture.

Le deuxième canal principal 12 peut également avoir une section de passage au moins 5 fois supérieure à la section de chaque microcanal 13.

Avantageusement, le premier canal principal 11 relie entre eux des premier et deuxième réservoirs fermés 16, 17 et les moyens de mise en pression 22-26 sont adaptés pour maintenir les premier et deuxième réservoirs 16, 17 en surpression, respectivement à des première et deuxième pressions P1, P2 différentes, supérieures à la pression atmosphérique. Les pressions en question sont prévues pour faire circuler alternativement le fluide 3 en sens opposés le long du premier canal principal 11, en faisant varier les première et deuxième pressions de façon que la première pression P1 soit alternativement supérieure et inférieure à la deuxième pression P2.

Avantageusement, le deuxième canal principal 12 peut relier entre eux des troisième et quatrième réservoirs 20, 21 et le dispositif microfluidique comporte des moyens de mise en pression 22-26 pour maintenir les troisième et quatrième réservoirs fermés 20, 21 en surpression, respectivement à des troisième et quatrième pressions P3, P4 différentes, supérieures à la pression atmosphérique mais inférieures aux première et deuxième pressions P1, P2 susmentionnées, et les moyens de mise en pression 22-26 sont prévus pour faire circuler alternativement la solution externe 2 en sens opposés le long du deuxième canal principal 12, en faisant varier les troisième et quatrième pressions de façon que la troisième pression P3 soit alternativement supérieure et inférieure à la quatrième pression P4.

Les pressions susmentionnées dans les réservoirs peuvent être générées notamment par un système générateur de pression 22-26 multivoies, par exemple de type MFCS®-EZ commercialisé par la société Fluigent®. Un tel système comporte plusieurs sources de pression indépendantes 23-26, connectées respectivement aux réservoirs 16, 17, 20, 21 et produisant respectivement les pressions P1-P4. Ces sources de pressions sont commandées par une unité centrale 22, par exemple un ordinateur ou autre.

Le fonctionnement du dispositif est le suivant.

Au début du processus de fabrication de l'émulsion, on remplit par exemple le premier réservoir 16 avec le fluide 3, contenant par exemple les nanogouttes 5, et on remplit par exemple le troisième réservoir 20 avec la solution externe 2 additionnée de tensioactif. L'unité centrale 22 commande alors les sources de pression 23-26 pour que P1>P2>P3>P4, de sorte que le premier canal principal 11 est parcouru par le fluide 3 dans le sens de la flèche 11a (figure 2) et que le deuxième canal principal 12 est parcourus par la solution externe 2 dans le sens de la flèche 12a. Pendant ce temps, les deuxième et quatrième réservoirs 17, 21 se remplissent progressivement, et une partie du fluide 3 passe dans la solution externe 2 sous forme de microgouttes.

Lorsque le premier réservoir 16 est vide, on modifie les pressions P1, P2 pour que P2>P1, et l'écoulement s'établit dans le sens opposé à la flèche 11a. P1 et P2 restent supérieures à la pression en tout point dans le deuxième canal principal 12.

De même, lorsque le troisième réservoir 20 est vide, on modifie les pressions P3, P4 pour que P4>P3, et l'écoulement s'établit dans le sens opposé à la flèche 12a. P3 et P4 restent inférieures à la pression en tout point dans le premier canal principal 11.

Au fur et à mesure de ces mouvements alternatifs, on fait passer dans la solution externe 2, sous forme de microgouttes en émulsion, tout le fluide 3 initialement contenu dans le premier réservoir 16, et ce de façon rapide et fiable, sans risquer de polluer l'émulsion réalisée avec des impuretés externes puisqu'il n'y a pas d'ouverture des réservoirs pendant tout le processus.

Eventuellement, les gouttes 1 peuvent être plus denses que la solution externe 2, auquel cas elles s'accumulent dans le fond des troisième et quatrième réservoirs 20, 21.

## Revendications

1. Procédé microfluidique pour fabriquer une émulsion comprenant des gouttes (1) en émulsion dans une solution externe (2), les gouttes contenant un fluide (3), procédé dans lequel:
- on fait circuler le fluide (3) le long d'un premier canal principal (11),
- on prélève une partie du fluide (3) circulant dans le premier canal principal(11), par une pluralité de microcanaux (13) disposés le long du premier canal principal (11), qui communiquent chacun individuellement avec ledit premier canal principal (11) et débouchent chacun individuellement dans un espace (12) rempli de solution externe (2), le premier canal principal (11) étant maintenu à une pression supérieure audit espace (12) rempli de solution externe, le premier canal principal (11) ayant une section de passage au moins 5 fois supérieure à chaque microcanal (13),
- on forme les gouttes lorsque le fluide passe de chaque microcanal (13) dans ledit espace (12) rempli de solution externe (2),
ledit procédé étant **caractérisé en ce que** l'on fait circuler le fluide (3) le long du premier canal principal (11) entre un premier réservoir (16) et un deuxième réservoir (17) maintenus en surpression respectivement à une première pression et à une deuxième pression différente de la première pression, les première et deuxième pressions étant supérieures à la pression atmosphérique, et on fait circuler alternativement le fluide (3) en sens opposés le long du premier canal principal (11), en faisant varier les première et deuxième pressions de façon que la première pression soit alternativement supérieure et inférieure à la deuxième pression.

2. Procédé microfluidique selon la revendication 1, dans lequel ledit espace rempli de solution externe (2) est un deuxième canal principal (12) et on fait circuler la solution externe (2) le long dudit deuxième canal principal (12), le deuxième canal principal (12) ayant une section de passage au moins 5 fois supérieure à chaque microcanal (13).

3. Procédé microfluidique selon la revendication 2, dans lequel on fait circuler la solution externe (2) le long du deuxième canal principal (12) entre un troisième réservoir (20) et un quatrième réservoir (21) maintenus en surpression respectivement à une troisième pression et à une quatrième pression différente de la troisième pression, les troisième et quatrième pressions étant supérieures à la pression atmosphérique, et on fait circuler alternativement la solution externe (2) en sens opposés le long du deuxième canal principal (12), en faisant varier les troisième et quatrième pressions de façon que la troisième pression soit alternativement supérieure et inférieure à la quatrième pression.

4. Procédé microfluidique selon l'une quelconque des revendications précédentes, dans lequel les gouttes (1) ont un diamètre (D) inférieur à 20 µm et le fluide (3) contient des nanogouttes ayant un diamètre inférieur à 5 µm.

5. Procédé microfluidique selon l'une quelconque des revendications précédentes, dans lequel la solution externe (2) contient un agent tensioactif.

6. Dispositif microfluidique pour fabriquer une émulsion comprenant des gouttes (1) en émulsion dans une solution externe (2), les gouttes contenant un fluide (3), le dispositif comprenant:
- un premier canal principal (11) rempli de fluide (3) et reliant entre eux un premier réservoir (16) et un deuxième réservoir (17),
- des moyens pour on faire circuler le fluide (3) le long du premier canal principal (11),
- un espace (12) rempli de solution externe (2),
- une pluralité de microcanaux (13) disposés le long du premier canal principal (11), qui communiquent chacun individuellement avec ledit premier canal principal (11) et débouchent chacun individuellement dans ledit espace (12) rempli de solution externe (2), lesdits microcanaux étant adaptés pour former les gouttes (1) dans l'espace (12) rempli de solution externe, le premier canal principal (11) ayant une section de passage au moins 5 fois supérieure à chaque microcanal (13),
des moyens de mise en pression (22-26) pour maintenir le premier canal principal (11) à une pression supérieure audit espace (12) rempli de solution externe, ledit dispositif étant **caractérisé en ce que** les moyens de mise en pression (22-26) étant adaptés pour maintenir le premier réservoir (16) et le deuxième réservoir (17) en surpression, respectivement à une première pression et à une deuxième pression différente de la première pression, les première et deuxième pressions étant supérieures à la pression atmosphérique, et les moyens de mise en pression (22-26) étant prévus pour faire circuler alternativement le fluide (3) en sens opposés le long du premier canal principal (11), en faisant varier les première et deuxième pressions de façon que la première pression soit alternativement supérieure et inférieure à la deuxième pression.

7. Dispositif microfluidique selon la revendication 6, dans lequel ledit espace rempli de solution externe (2) est un deuxième canal principal (12) et le dispositif microfluidique comporte des moyens (22, 25, 26) pour faire circuler la solution externe (2) le long dudit deuxième canal principal (12), le deuxième canal principal (12) ayant une section de passage au moins 5 fois supérieure à chaque microcanal (13).

8. Dispositif microfluidique selon la revendication 7, dans lequel le deuxième canal principal (12) relie entre eux un troisième réservoir (20) et un quatrième réservoir (21) et le dispositif microfluidique comporte des moyens de mise en pression (22-26) pour maintenir le troisième réservoir (20) et le quatrième réservoir (21) en surpression, respectivement à une troisième pression et à une quatrième pression différente de la troisième pression, les troisième et quatrième pressions étant supérieures à la pression atmosphérique, et les moyens de mise en pression (22-26) sont prévus pour faire circuler alternativement la solution externe (2) en sens opposés le long du deuxième canal principal (12), en faisant varier les troisième et quatrième pressions de façon que la troisième pression soit alternativement supérieure et inférieure à la quatrième pression.

## Patentansprüche

1. Mikrofluidisches Verfahren zum Herstellen einer Emulsion, beinhaltend Tropfen (1) in Emulsion in einer externen Lösung (2), wobei die Tropfen ein Fluid (3) enthalten, wobei in dem Verfahren:
- das Fluid (3) entlang eines ersten Hauptkanals (11) zirkuliert wird,
- ein Teil des Fluids (3), welches in dem ersten Hauptkanal (11) zirkuliert, durch eine Vielzahl von Mikrokanälen (13) entnommen wird, welche entlang des ersten Hauptkanals (11) angeordnet sind, welche jeweils einzeln mit dem ersten Hauptkanal (11) kommunizieren und einzeln in einen Raum (12) münden, welcher mit externer Lösung (2) gefüllt ist, wobei der erste Hauptkanal (11) bei einem Druck gehalten wird, welcher höher als der mit externer Lösung gefüllte Raum (12) ist, wobei der erste Hauptkanal (11) einen Durchgangsquerschnitt aufweist, welcher mindestens 5 Mal größer als jeder Mikrokanal (13) ist,
- die Tropfen gebildet werden, wenn das Fluid aus jedem Mikrokanal (13) in den mit externer Lösung (2) gefüllten Raum (12) passiert,
wobei das Verfahren **dadurch gekennzeichnet ist, dass** das Fluid (3) entlang des ersten Hauptkanals (11) zwischen einem ersten Speicher (16) und einem zweiten Speicher (17) zirkuliert wird, welche bei Überdruck jeweils bei einem ersten Druck und bei einem zweiten, von dem ersten Druck unterschiedlichen, Druck gehalten werden, wobei der erste und der zweite Druck höher als der Atmosphärendruck sind, und man abwechselnd das Fluid (3) in entgegengesetzten Richtungen entlang des ersten Hauptkanals (11) zirkuliert wird, indem der erste und zweite Druck so variiert werden, dass der erste Druck abwechselnd größer und kleiner als der zweite Druck ist.

2. Mikrofluidisches Verfahren nach Anspruch 1, bei welchem der mit externer Lösung (2) gefüllte Raum ein zweiter Hauptkanal (12) ist und die externe Lösung (2) entlang des zweiten Hauptkanals (12) zrkuliert wird, wobei der zweite Hauptkanal (12) einen Durchgangsquerschnitt aufweist, welcher mindestens 5 Mal größer als jeder Mikrokanal (13) ist.

3. Mikrofluidisches Verfahren nach Anspruch 2, bei welchem die externe Lösung (2) entlang des zweiten Hauptkanals (12) zwischen einem dritten Speicher (20) und einem vierten Speicher (21) zirkuliert wird, welche bei Überdruck jeweils bei einem dritten Druck und bei einem vierten, von dem dritten Druck unterschiedlichen Druck, gehalten werden, wobei der dritte und der vierte Druck höher als der Atmosphärendruck sind, und man abwechselnd die externe Lösung (2) in entgegengesetzten Richtungen entlang des zweiten Hauptkanals (12) zirkuliert wird, indem de dritte und vierte Druck so variiert werden, dass der dritte Druck abwechselnd größer und kleiner als der vierte Druck ist.

4. Mikrofluidisches Verfahren nach einem der vorhergehenden Ansprüche, bei welchem die Tropfen (1) einen Durchmesser (D) unter 20 µm aufweisen und das Fluid (3) Nanotropfen mit einem Durchmesser unter 5 µm enthält.

5. Mikrofluidisches Verfahren nach einem der vorhergehenden Ansprüche, bei welchem die externe Lösung (2) einen oberflächenaktiven Stoff enthält.

6. Mikrofluidische Vorrichtung zum Herstellen einer Emulsion, beinhaltend Tropfen (1) in Emulsion in einer externen Lösung (2), wobei die Tropfen ein Fluid (3) enthalten, wobei die Vorrichtung Folgendes beinhaltet:
- einen mit Fluid (3) gefüllten ersten Hauptkanal (11), welcher einen ersten Speicher (16) und einen zweiten Speicher (17) miteinander verbindet,
- Mittel zum Zirkulieren des Fluids (3) entlang des ersten Hauptkanals (11),
- einen mit externer Lösung (2) gefüllten Raum (12),
- eine Vielzahl von Mikrokanälen (13), welche entlang des ersten Hauptkanals (11) angeordnet sind, welche jeweils einzeln mit dem ersten Hauptkanal (11) kommunizieren und einzeln in den Raum (12) münden, welcher mit externer Lösung (2) gefüllt ist, wobei die Mikrokanäle geeignet sind, um die Tropfen (1) in dem mit externer Lösung gefüllten Raum (12) zu bilden, wobei der erste Hauptkanal (11) einen Durchgangsquerschnitt aufweist, welcher mindestens 5 Mal größer als jeder Mikrokanal (13) ist,
- Mittel zum Beaufschlagen mit Druck (22-26) zum Halten des ersten Hauptkanals (11) bei einem Druck, welcher höher als der mit externer Lösung gefüllte Raum (12) ist, wobei die Vorrichtung **dadurch gekennzeichnet ist, dass** die Mittel zum Beaufschlagen mit Druck (22-26) geeignet sind, um den ersten Speicher (16) und den zweiten Speicher (17) bei Überdruck jeweils bei einem ersten Druck und bei einem zweiten, von dem ersten Druck unterschiedlichen Druck, zu halten, wobei der erste und der zweite Druck höher als der Atmosphärendruck sind, und die Mittel zum Beaufschlagen mit Druck (22-26) vorgesehen sind, um das Fluid (3) abwechselnd in entgegengesetzten Richtungen entlang des ersten Hauptkanals (11) zirkulieren zu lassen, indem der erste und zweite Druck so variiert werden, dass der erste Druck abwechselnd größer und kleiner als der zweite Druck ist.

7. Mikrofluidische Vorrichtung nach Anspruch 6, bei welcher der mit externer Lösung (2) gefüllte Raum ein zweiter Hauptkanal (12) ist und die mikrofluidische Vorrichtung Mittel (22, 25, 26) beinhaltet, um die externe Lösung (2) entlang des zweiten Hauptkanals (12) zirkulieren zulassen, wobei der zweite Hauptkanal (12) einen Durchgangsquerschnitt aufweist, welcher mindestens 5 Mal größer als jeder Mikrokanal (13) ist.

8. Mikrofluidische Vorrichtung nach Anspruch 7, bei welcher der zweite Hauptkanal (12) einen dritten Speicher (20) und einen vierten Speicher (21) miteinander verbindet und die mikrofluidische Vorrichtung Mittel zum Beaufschlagen mit Druck (22-26) beinhaltet, um den dritten Speicher (20) und den vierten Speicher (21) bei Überdruck jeweils bei einem dritten Druck und bei einem vierten, von dem dritten Druck unterschiedlichen Druck, zu halten, wobei der dritte und der vierte Druck höher als der Atmosphärendruck sind und wobei die Mittel zum Beaufschlagen mit Druck (22-26) vorgesehen sind, um abwechselnd die externe Lösung (2) in entgegengesetzten Richtungen entlang des zweiten Hauptkanals (12) zirkulieren zu lassen, indem de dritte und vierte Druck so variiert werden, dass der dritte Druck abwechselnd größer und kleiner als der vierte Druck ist.

## Claims

1. A microfluidic method for manufacturing an emulsion comprising drops (1) in emulsion in an external solution (2), the drops containing a fluid (3), in which method:
- the fluid (3) is being circulated along a first main channel (11),
- a portion of the fluid (3) circulating in the first main channel (11) is withdrawn, via a plurality of microchannels (13) positioned along the first main channel (11), which each communicate individually with said first main channel (11) and each emerge individually in a space (12) filled with external solution (2), the first main channel (11) being maintained at a greater pressure than said space (12) filled with external solution, the first main channel (11) having a passage cross-section at least 5 times greater than each microchannel (13),
- the drops are formed when the fluid passes from each microchannel (13) into said space (12) filled with external solution (2),
the method being **characterized in that** the fluid (3) is being circulated along the first main channel (11) between a first tank (16) and a second tank (17) which are maintained under excess pressure respectively at a first pressure and at a second pressure different from the first pressure, the first and second pressures being greater than atmospheric pressure, and the fluid (3) is being circulated alternately in opposite directions along the first main channel (11), the first and second pressures being varied so that the first pressure is alternately greater and lower than the second pressure.

2. The microfluidic method according to claim 1, in which said space filled with external solution (2) is a second main channel (12) and the external solution (2) is being circulated along said second main channel (12), the second main channel (12) having a passage cross-section at least 5 times greater than each microchannel (13).

3. The microfluidic method according to claim 2, in which the external solution (2) is being circulated along the second main channel (12) between a third tank (20) and a fourth tank (21) which are maintained under excess pressure respectively at a third pressure and at a fourth pressure different from the third pressure, the third and fourth pressures being greater than atmospheric pressure, and the external solution (2) is being circulated alternately in opposite directions along the second main channel (12), the third and fourth pressures being varied so that the third pressure is alternately greater and lower than the fourth pressure.

4. The microfluidic method according to any one of the preceding claims, in which the drops (1) have a diameter (D) of less than 20 µm and the fluid (3) contains nanodrops having a diameter of less than 5 µm.

5. The microfluidic method according to any one of the preceding claims, in which the external solution (2) contains a surface-active agent.

6. A microfluidic device for manufacturing an emulsion comprising drops (1) in emulsion in an external solution (2), the drops containing a fluid (3), the device comprising:
- a first main channel (11) filled with fluid (3) and connecting together a first tank (16) and a second tank (17),
- means for causing the fluid (3) to circulate along the first main channel (11),
- a space (12) filled with external solution (2),
- a plurality of microchannels (13) positioned along the first main channel (11), which each communicate individually with said first main channel (11) and each emerge individually in said space (12) filled with external solution (2), said microchannels being adjusted in order to form the drops (1) in the space (12) filled with external solution, the first main channel (11) having a passage cross-section at least 5 times greater than each microchannel (13),
- pressurizing means (22-26) for maintaining the first main channel (11) at a greater pressure than said space (12) filled with external solution, said device being **characterized in that** the pressurizing means (22-26) being adapted to maintain the first tank (16) and the second tank (17) under excess pressure respectively at a first pressure and at a second pressure different from the first pressure, the first and second pressures being greater than atmospheric pressure, and the pressurizing means (22-26) being provided in order to circulate the fluid (3) alternately in opposite directions along the first main channel (11), the first and second pressures being varied so that the first pressure is alternately greater and lower than the second pressure.

7. The microfluidic device according to claim 6, in which said space filled with external solution (2) is a second main channel (12) and the microfluidic device comprises means (22, 25, 26) for circulating the external solution (2) along said second main channel (12), the second main channel (12) having a passage cross-section at least 5 times greater than each microchannel (13).

8. The microfluidic device according to claim 7, in which the second main channel (12) connects together a third tank (20) and a fourth tank (21) and the microfluidic device comprises pressurizing means (22-26) for maintaining the third tank (20) and the fourth tank (21) under excess pressure respectively at a third pressure and at a fourth pressure different from the third pressure, the third and fourth pressures being greater than atmospheric pressure, and the pressurizing means (22-26) are provided in order to circulate the external solution (2) alternately in opposite directions along the second main channel (12), the third and fourth pressures being varied so that the third pressure is alternately greater and lower than the fourth pressure.
